# EUROPÄISCHE PATENTANMELDUNG

(11) **EP 4 617 615 A1**
(43) Veröffentlichungstag der Anmeldung: **17.09.2025**
(21) Anmeldenummer: 24163733.9
(22) Anmeldetag: 15.03.2024
(51) Int. Cl.: F41H 5/04

(54) **SCHUTZVORRICHTUNG ZUM SCHUTZ GEGEN DIE EINWIRKUNG VON STÖSSEN, SCHLÄGEN, SCHÜSSEN ODER DERGLEICHEN**

(71) Anmelder: Lolis, Nikolaus, 91154 Roth (DE)
(72) Erfinder: Lolis, Nikolaus, 91154 Roth (DE)
(74) Vertreter: Hafner & Kohl PartmbB

(57) **Zusammenfassung**

Schutzvorrichtung (1) zum Schutz gegen die Einwirkung von Stößen, Schlägen, Schüssen oder dergleichen, die mehrlagig aufgebaut ist und eine einwirkende Stöße empfangende erste Seite (2) und eine dieser ersten Seite (2) gegenüberliegende zweite Seite (3) aufweist, wobei
- eine erste Lage (4), die auf der ersten Seite angeordnet ist oder diese ausbildet, wobei die erste Lage (4) aus einem stich- und/oder schusshemmenden Material besteht,
- eine zweite Lage (5), wobei die zweite Lage (5) aus einer elastischen, sich wiederholenden geometrischen Struktur (6) aus einem Kunststoff und/oder einem Silikonkautschuk und/oder Silikonelastomere und/oder Gießharz, mit einer Härte zwischen 20 SHORE A bis 90 SHORE A und/oder zwischen 0 SHORE D bis 80 SHORE D gebildet ist, wobei die Struktur (6) durch Wände (7) begrenzte Hohlräume (8, 8') ausbildet, welche in Richtung der ersten Seite luftdicht verschlossen und in Richtung der zweiten Seite offen sind und Öffnungsabschnitte (9) der Hohlräume (8, 8') ausbilden,
- eine dritte Lage (10), die auf der zweiten Seite angeordnet ist oder diese ausbildet und an der zweiten Lage (5) angeordnet ist und die Hohlräume (8, 8') an den Öffnungsabschnitten (9) zumindest temporär verschließt oder zumindest temporär einen Öffnungsgrad der Öffnungsabschnitte (9) verkleinert.

## Beschreibung

Die Erfindung betrifft eine Schutzvorrichtung zum Schutz gegen die Einwirkung von Stößen, Schlägen, Schüssen oder dergleichen. Allgemein betrifft die Erfindung eine Vorrichtung zum Schutz bzw. zur Abmilderung vor einem kinetischen Energieeintrag. Entsprechende Schutzvorrichtungen sind aus dem Stand der Technik dem Grunde nach bekannt. Typischerweise werden für Schutzvorrichtungen Materialien mit einer hohen Festigkeit verwendet, sodass ein Durchdringen der Schutzvorrichtung durch das die kinetische Energie eintragende Element verhindert wird. Jedoch geht die hohe Festigkeit meist mit einem hohen Grad an Steifigkeit einher, sodass es zu einer ggf. ungebremsten bzw. ungedämpften Impulsübertragung auf das die Schutzvorrichtung tragende Element bzw. tragende Person kommen kann. Insbesondere im Fall einer als Schutzwaffe, z. B. als Schutzweste bzw. als beschusshemmende Weste, ausgebildeten Schutzvorrichtung kann dies nachteilig sein, da der empfangene Stoß zu Verletzungen der die Schutzvorrichtung tragenden Person führen kann.

Der Erfindung liegt die Aufgabe zugrunde, eine Schutzvorrichtung zum Schutz gegen die Einwirkung von Stößen, Schlägen, Schüssen oder dergleichen anzugeben, welche insbesondere im Hinblick auf deren Schutzwirkung sowie auf deren Herstellbarkeit und Einsetzbarkeit vorteilhaft ist. Insbesondere kann die Aufgabe darin bestehen, den Grad eines stumpfen Traumas aufgrund der Einwirkung eines Impulses eines Geschosses auf den Träger der Schutzvorrichtung zu reduzieren.

Die Aufgabe wird durch eine Schutzvorrichtung gemäß Anspruch 1 gelöst. Die hierzu abhängigen Ansprüche betreffen mögliche Ausführungsformen der Schutzvorrichtung. Auch wird die Aufgabe durch eine Schutzkleidung, insbesondere durch eine Schutzwaffe wie z. B. eine Schutzweste oder einen Schutzhelm, gemäß Anspruch 14 gelöst.

Die Erfindung betrifft eine Schutzvorrichtung zum Schutz gegen die Einwirkung von Stößen, Schlägen, Schüssen oder dergleichen, wobei die Schutzvorrichtung mehrlagig bzw. mehrschichtig aufgebaut ist und eine einwirkende Stöße empfangende erste Seite und eine dieser ersten Seite gegenüberliegende zweite Seite aufweist. Eine erste Lage der Schutzvorrichtung kann auf der ersten Seite angeordnet sein oder diese ausbilden, wobei die erste Lage aus einem stich- bzw. hieb- und/oder schusshemmenden Material besteht. Ferner umfasst die Schutzvorrichtung eine zweite Lage, die auf der zweiten Seite angeordnet ist oder diese ausbildet, wobei die zweite Lage aus einer elastischen, sich wiederholenden geometrischen Struktur aus einem Kunststoff und/oder einem Silikonkautschuk und/oder Silikonelastomere und/oder Gießharz besteht bzw. ausgebildet ist, wobei das verwendete Material für die zweite Lage eine Härte zwischen 20 SHORE A bis 90 SHORE A und/oder zwischen 0 SHORE D bis 80 SHORE D aufweist. Beispielsweise kann ein Material verwendet werden, das eine Härte zwischen 20 SHORE A bis 80 SHORE D aufweist. Als Gießharz kann beispielsweise ein aus Polyurethan bestehendes oder zumindest teilweise gebildetes Gießharz verwendet werden. Mit anderen Worten wird ein Material zur Ausbildung der die wiederholende geometrische Struktur ausbildenden zweite Schicht verwendet, das eine Härte im Bereich von 20 SHORE A bis 90 SHORE A und/oder zwischen 0 SHORE D bis 80 SHORE D aufweist. Bevorzugt kann das für die zweite Lage verwendete Material eine Härte zwischen 20 SHORE A bis 70 SHORE A, besonders bevorzugt zwischen 25 SHORE A bis 50 SHORE A, weiter bevorzugt zwischen 30 SHORE A bis 40 SHORE A, aufweisen. Alternativ oder zusätzlich kann das für die zweite Lage verwendete Material eine Härte zwischen 5 SHORE D bis 75 SHORE D, bevorzugt 10 SHORE D bis 70 SHORE D, besonders bevorzugt zwischen 15 SHORE D bis 65 SHORE D, weiter bevorzugt zwischen 20 SHORE D bis 60 SHORE D, höchst bevorzugt zwischen 25 SHORE D bis 55 SHORE D, aufweisen.

Die geometrische Struktur der zweiten Lage umfasst Wände, welche Hohlräume ausbilden bzw. definieren. Diese Hohlräume sind in Richtung der ersten Seite luftdicht verschlossen und in Richtung der zweiten Seite offen und bilden

Öffnungsabschnitte der Hohlräume aus, d. h. Öffnungen, welche grundsätzlich einen Gasaustritt aus den Hohlräumen hin zur zweiten Seite ermöglichen. Mit anderen Worten sind die Hohlräume auf der impulsempfangenden Seite luftdicht verschlossen und auf der, der impulsempfangenden Seite gegenüberliegenden (zweiten) Seite offen bzw. als Öffnungsabschnitte offen ausgebildet. Damit wird es ermöglicht, dass in Reaktion auf die Impulsbeaufschlagung ein in den Hohlräumen befindliches Gas, insbesondere Luft, über die Öffnungsabschnitte zumindest teilweise entweichen kann. Diesem Luftaustritt aus den Hohlräumen kann sich ein zeitlich vorgelagertes, wenigstens einen Hohlraum temporär verschließendes Hohlraumverschlussereignis ergeben. Hierzu kann aufgrund der Impulseinwirkung die zweite und dritte Lage aneinandergedrückt werden, derart, dass sich wenigstens ein Hohlraum verschließt oder abgedichtet wird, vorzugsweise derart dass ein Luftaustritt lediglich nur in einem geringen Grad zugelassen wird. Erst nach einer weitergehenden Einwirkung des Impulses kann sich ein Spalt öffnen oder ein nennenswerter Luftaustritt aus dem wenigstens einen Hohlraum ergeben. Die sich wiederholende geometrische Struktur kann beispielsweise wabenartig ausgebildet sein, insbesondere weist die sich wiederholende geometrische Struktur eine sechseckige (hexagonale) Grundform auf, da hierbei eine homogene Energieverteilung ermöglicht wird.

Die zweite Lage kann mit der dritten Lage beispielsweise keine unmittelbare Verbindung aufweisen, d. h. es besteht keine direkte Befestigung der zweiten und dritten Lage zueinander. In einem solchen Fall können die zweite und dritte Lage beispielsweise über ein Haltemittel gehalten sein, wobei ausschließlich über das Haltemittel eine relative Position und/oder Ausrichtung von zweiter und dritter Lage zueinander fixiert wird. Das Haltemittel kann beispielsweise unmittelbar mit dem die ersten Lage bildenden Körper und unmittelbar mit dem die zweite Lage bildenden Körper verbunden sein.

Ferner umfasst die Schutzvorrichtung eine dritte Lage, die an der zweiten Lage angeordnet ist und die Hohlräume an den Öffnungsabschnitten zumindest temporär verschließt oder zumindest temporär einen Öffnungsgrad der Öffnungsabschnitte verkleinert oder einen im Vergleich zu einem zentralen Innenquerschnitt der Hohlräume deutlich verkleinerte Öffnung aufweist, sodass diese Öffnung nach Art einer Düse oder einer Blende wirken kann, d. h. dass in dem Hohlraum befindliche Luft unter Ausbildung eines Drucks bzw. unter Widerstand über die Öffnung aus dem Hohlraum austreten kann. Der dabei aufgebaute Innendruck des Hohlraums kann zu einer elastischen Verformung der die Hohlräume bildenden Struktur führen. Es ist möglich, dass die Festigkeit, die Elastizität sowie die Geometrie der zweiten Lage derart gewählt ist, dass eine von einer externen Druckbeaufschlagung betroffene Struktursektion nach einem Impact oder einer Stoßbelastung, sich zumindest abschnittsweise, bevorzugt in überwiegendem Maße, besonders bevorzugt vollständig, wieder selbsttätig aufrichtet und somit wieder einsatzbereit für eine weitere Druckbeaufschlagung ist.

Im Kern kann eine vorteilhafte Schutzvorrichtung dadurch gebildet werden, dass die zweite Lage einerseits eine geometrische, Hohlräume ausbildende Struktur bildet, welche eine Elastizität aufweist und aufgrund der Elastizität ein definiertes Verhalten bei Impulseinwirkung dahingehend aufweist, dass dieser Impuls auf benachbarte und weitere Hohlräume bzw. sich auf die diese Hohlräume definierenden Wandabschnitte fortpflanzt und damit zu einer Impulsumlenkung - und/oder Aufteilung in Richtung der Haupterstreckung der Schutzvorrichtung führt. Auch der Umstand, dass die Hohlräume keine vollständig geschlossenen Hohlräume bilden, in denen eingeschlossenes Gas nicht entweichen kann, sondern dass bei Impulseinwirkung ein definiertes Entweichen (z. B. ab Überschreiten eines Grenzwerts des Innendrucks wenigstens eines Hohlraums) eines Teils der in den Hohlräumen befindlichen Luft ermöglicht wird, führt dazu, dass eine vorteilhafte Dämpfung des Impulsereignisses an der Schutzvorrichtung erreicht wird.

Mit anderen Worten können die Hohlräume bzw. die Wabenkammern während der Stoßbelastung zumindest temporär verschlossen bzw. abgedichtet sein oder eine Reduzierung in deren Öffnungsgrad, insbesondere der Öffnungsabschnitte, aufweisen. Damit wird zumindest ein Teil der in den Wabenkammern befindlichen Luft in den Wabenkammern eingeschlossen und kann aus diesen nur mit zeitlicher Verzögerung entweichen. Der hierbei entstehende Innendruck der Zellen führt zu einer, insbesondere elastischen, Verformung bzw. zu einem, insbesondere elastischen, Ausbauchen der Zellenwände, da der Innendruck auf die Zelleninnenflächen verteilt wird. Folglich kann es dazu kommen, dass benachbarte Hohlräume bzw. deren Zellenwände einen Druckimpuls übertragen (Ausbauchen der Zellenwände) bekommen und diesen an die nächsten benachbarten Hohlräume bzw. Kammern (in gedämpfter Form) weitergeben, ähnlich der sich ergebenden Wellenstruktur bei einem ins Wasser fallenden Steins. So ergibt es sich, dass die in die Vorrichtung eingebrachte kinetische Energie in gedämpfter Form an die nächsten bzw. benachbarten Kammern verteilt bzw. weitergegeben werden.

Es ist möglich, dass die zweite Lage aus einem Silikonkautschuke gebildet ist, sodass die zweite Lage einen Körper ausbildet, der in einen gummielastischen Zustand überführbar ist. Beispielsweise enthält die zweite Lage Poly(organo)siloxane, die für Vernetzungsreaktionen zugängliche Gruppen aufweisen. Als solche Gruppen können beispielsweise Wasserstoffatome, Hydroxygruppen und Vinylgruppen verwendet werden. In einer bevorzugten Ausführungsform kann ein Flüssigkautschuk verwendet werden, z. B. ein sogenanntes LSR-Material (LSR = Liquid Silicone Rubber) bzw. ein Silikonkautschuk verwendet werden, der in einem LSR-Verfahren hergestellt wurde. Beispielsweise wird der die zweite Lage bildende Körper als Formteil aus Silikonkautschuk durch Spritzgießen oder Vakuumguss oder 3D-Druck aus flüssigen oder niederviskosen Zweikomponenten-Bestandteilen erzeugt. Das eingesetzte Material kann eine Härte von beispielsweise 20 SHORE A bis 70 SHORE A aufweisen.

Die benachbarte Hohlräume begrenzenden Wände der zweiten Lage können beispielsweise luftdicht ausgebildet sein, insbesondere derart, dass die Hohlräume ausschließlich über die Öffnungsabschnitte für einen Luftaustausch zumindest temporär geöffnet sind. Insbesondere kann das die Hohlräume zumindest teilweise bildende Material gasundurchlässige ausgebildet sein. Beispielsweise sind die erste und zweite Lage gasundurchlässig ausgebildet, sodass aus den angrenzenden Abschnitten eines Hohlraums der ersten und zweiten Lage und an den Kontaktstellen der ersten und zweiten Lage keine Luft aus dem Innenraum entweichen kann. Damit wird es erreicht, dass im Falle des Druckaufbaus innerhalb der Hohlräume ein definiertes Entweichen der Luft, insbesondere ausschließlich, über die Öffnungsabschnitte erreicht wird. Die Öffnungsabschnitte sind vorzugsweise, insbesondere ausschließlich, an der Kontaktstelle von zweiter und dritter Lage angeordnet oder ausgebildet. Damit wird es erreicht, dass aus den Hohlräumen entweichende Luft bestimmungsgemäß nur über Öffnungen austreten kann, welche zum Teil durch die zweite Lage und zum Teil durch die dritte Lage gebildet bzw. begrenzt werden. Alternativ kann die dritte Lage an seinen Kontaktstellen zur zweiten Lage gasdicht ausgebildet sein und zugleich wenigstens eine innerhalb der dritten Lage ausgebildete Öffnung (Durchtrittsöffnung) aufweisen, über welche ausschließlich ein Entweichen von aus den Hohlräumen entweichenden Luft erfolgt bzw. bei einwirkender kinetischer Energie erfolgen kann. Es ist möglich, dass die dritte Lage eine Permeabilität aufweist, sodass ein geringer Luft oder Gasdurchtritt erfolgen kann. Hierzu kann die dritte Lage beispielsweise mit einer im Nano- (z. B. 1 nm bis 999 nm) und/oder Mikro- (z. B. 1 µm bis 999 µm) und/oder Millimeterbereich (z. B. 1 mm bis 9,9 mm) befindlichen Perforation ausgebildet sein bzw. eine solche aufweisen.

Es ist möglich, dass eine Aufnahmetasche zur Aufnahme eines die erste und zweite Lage umfassenden Lagenmittels vorgesehen ist, wobei eine die Aufnahmetasche bildende, bevorzugt gasundurchlässig ausgebildete, Taschenwand die dritte Lage bildet. Damit wird durch die Taschenwand sowie durch das Lagenmittel die Schutzvorrichtung gebildet. Beispielsweise ist die Taschenwand ein Bestandteil eines mit einer Tasche ausgestatteten Kleidungsstücks, wobei erst nach Einsetzen des Lagenmittels in die Tasche des Kleidungsstücks eine hierin beschriebene Schutzvorrichtung durch das Lagenmittel und das Kleidungsstück geschaffen wird.

Die die Hohlräume begrenzenden Wände der zweiten Lage kann beispielsweise eine, insbesondere konstante, minimale Höhe, d. h. z. B. eine Erstreckung senkrecht zur Haupterstreckungsrichtung, von 2,0 mm, bevorzugt von 4,0 mm, besonders bevorzugt von 5,0 mm, weiter bevorzugt von 6,0 mm, aufweisen.

Insbesondere können die Wandhöhen eine minimale Höhe von 6,0 mm, bevorzugt 8,0 mm, besonders bevorzugt 10,0 mm, weiter bevorzugt 20,0 mm, aufweisen. Grundsätzlich kann eine auf den jeweiligen Anwendungszweck abgestimmte Wandhöhe und/oder Wabenstruktur gewählt werden. Beispielsweise kann die Geometrie der Waben bezüglich der Abmessungen in der Breite und der Wabenhöhe bzw. auch die Wandstärke der einzelnen Wabenwände können auf den Anwendungsfall abgestimmt werden. Hierbei sind Impulsgröße, Flächenpressung, Materialauswahl und fertigungstechnische Faktoren zu berücksichtigen.

Es ist möglich, dass die erste Lage aus einem zähelastischen Material ausgebildet ist. Als zähelastisches Material kann ein Material verstanden werden, das eine hohe Zugfestigkeit und/oder ein hohes Zug-Elastizitätsmodul aufweist. Alternativ oder zusätzlich kann die zweite Lage aus einem zähelastischen Material ausgebildet sein. Das zähelastische Material kann zusätzlich eine hohe Widerstandsfähigkeit aufweisen. Beispielsweise kann als zähelastisches Material Aramide, wie beispielsweise Kevlar, Dyneema und/oder faserverstärkte, insbesondere kohle- und/oder glasfaserverstärkte, Kunststoffe eingesetzt werden. Durch die zähelastische und zugleich widerstandsfähige Eigenschaft des für die erste und/oder zweite Lage verwendeten Materials kann beispielsweise ein punktuell einwirkender Stoß, d. h. eine punktuelle Beaufschlagung mit kinetischer Energie, auf eine größere Fläche verteilt bzw. umgeformt werden.

Beispielsweise ist die zweite Lage zumindest abschnittsweise, bevorzugt überwiegend, besonders bevorzugt vollständig, aus einem Gießharz gebildet bzw. umfasst ein solches. Insbesondere ist die zweite Lage in einem Fertigungsverfahren herstellbar, das eine wiederverwendbare oder eine verlorene Form zum Gießen der zweiten Lage verwendet. Vorzugsweise wird die zweite Lage aus einem Gießharz gebildet, das ein hohes Rückstellverhalten aufweist. Als Gießharz kann beispielsweise ein Polyurethan-Vakuumgießharz verwendet werden.

Es ist möglich, dass die zweite Lage zumindest abschnittsweise, bevorzugt überwiegend, besonders bevorzugt vollständig, im Zuge eines additiven Fertigungsverfahrens hergestellt wird. Damit wird ein hoher Grad an geometrischer Gestaltungsfreiheit erreicht. Optional kann die erste und/oder zweite und/oder dritte Lage im Zuge eines, insbesondere gemeinsamen, additiven Fertigungsverfahrens hergestellt oder herstellbar sein. Es kann sich beispielsweise als vorteilhaft erweisen, wenn die erste und zweite Lage in einem Arbeitsschritt gemeinsam hergestellt werden. Dadurch kann beispielsweise auf einfache und zuverlässige Weise eine gasdichte Ausgestaltung des Übergangsbereichs der ersten und zweiten Lage erreicht werden. Sofern ein additives Fertigungsverfahren für die Herstellung der ersten und/oder zweiten und/oder dritten Lage eingesetzt wird, kann es sich als vorteilhaft erweisen, wenn das additive Fertigungsverfahren bereichsabhängig unterschiedliche Materialien und/oder unterschiedliche Aushärte- bzw. Verfestigungsparameter verwendet bzw. ausbildet. Damit kann es ermöglicht werden, unterschiedliche Bereiche der ersten und/oder zweiten und/oder dritten Lage mit unterschiedlichen Festigkeits- und/oder Steifigkeitswerten zu versehen. Ein derartiges bereichsabhängiges Festigkeits- und/oder Steifigkeitsverhalten der wenigstens einen Lage kann beispielsweise ohne eine geometrische Anpassung erfolgen. Vorzugsweise erfolgt eine bereichsabhängige geometrische Anpassung der wenigstens einen Lage zusätzlich zum bereichsabhängigen Einsatz unterschiedlicher Materialien und/oder unterschiedlicher Aushärte- bzw. Verfestigungsparameter innerhalb des additiven Fertigungsverfahrens.

Die dritte Lage kann beispielsweise mit Unterbrechungen an der zweiten Lage fixiert bzw. befestigt sein, wobei im Ruhezustand, d. h. z. B. im nicht impulsbeaufschlagten Zustand der Schutzvorrichtung zumindest an den Unterbrechungen eine Vorspannkraft zwischen der zweiten und dritten Lage anliegt bzw. einwirkt. Beispielsweise weist die zweite und/oder dritte Lage eine innere Spannung auf, welche zu einem zumindest abschnittsweisen Aneinanderdrücken der beiden Lagen führt.

Es ist möglich, dass die zweite Lage topfförmige Hohlräume ausbildet, d. h. die zur ersten Seite zugewandten Bereiche der Hohlräume können beispielsweise durch Material der zweiten Lage gebildet werden. Ein Topfboden der topfförmigen Hohlräume kann dabei durch die zweite Lage gebildet werden und kann an der der ersten Lage zugewandten Seite der Hohlräume ausgebildet sein. Mit anderen Worten kann die erste Lage keinen unmittelbaren Wandabschnitt zur Begrenzung der Hohlräume bilden. Beispielsweise grenzt die erste Lage mittelbar oder unmittelbar an einen Abschnitt der zweiten Lage an, wobei die zweite Lage die Hohlräume zumindest in der ersten Richtung, insbesondere vollständig, begrenzt.

Zumindest eine zweite Lage kann beispielsweise im Zuge eines Vakuumgussverfahrens hergestellt werden. Optional kann die erste und/oder zweite und/oder dritte Lage im Zuge eines, insbesondere gemeinsamen, Vakuumdruckgussverfahren bzw. eines Vakuumgießverfahrens hergestellt werden oder herstellbar sein. Bevorzugt kann zur Herstellung der zweiten Lage ein Vakuumgussverfahren mit einer Negativform eingesetzt werden. Die Negativform kann hierzu beispielsweise aus Silikon gebildet sein. Allgemein kann als Negativform eine Einfachform bzw. eine einmal zu verwendende Form oder eine wiederverwendbare Form eingesetzt werden. Beispielsweise kann es sich bei der Nutzung eines Vakuumgussverfahrens zur Herstellung der zweiten Lage als vorteilhaft erweisen, wenn gleichzeitig zu der zweiten Lage auch die erste Lage hergestellt wird. Damit kann die Herstellung der ersten und zweiten Lage in einem Arbeitsschritt des Vakuumgussverfahrens erfolgen bzw. die erste und die zweite Lage können gleichzeitig gegossen werden.

Zumindest die zweite und die dritte Lage können in einem, insbesondere gemeinsamen, additiven Fertigungsverfahren oder Vakuumdruckgussverfahren hergestellt werden. Eine gemeinsame Herstellung von zweiter und dritter Lage meint dabei, dass diese gemeinsam bzw. insitu zumindest abschnittsweise, bevorzugt überwiegend, besonders bevorzugt vollständig, erzeugt werden. Insbesondere kann eine Verbindung zwischen der zweiten und dritten Lage während deren gemeinsamen Herstellung erzeugt werden. Damit wird ein, insbesondere in einer vordefinierten Position und/oder Ausrichtung erfolgendes, Zusammenführung zweier Bauteile und deren miteinander Befestigen obsolet.

Die zweite und dritte Lage kann beispielsweise zumindest abschnittsweise, bevorzugt überwiegend, besonders bevorzugt vollständig, aus demselben Material, d. h. z. B. materialeinheitlich, ausgebildet sein.

Die Schutzvorrichtung kann beispielsweise als ein von einer Person getragenes Element ausgebildet sein, z. B. als Helm, in welches die Schutzvorrichtung als lösbar oder unlösbar aufgenommen oder integriert ist. Beispielsweise bildet die Schutzvorrichtung als ganzes oder als Bestandteil der Schutzvorrichtung ein von einer Person getragenes Element bzw. eine Schutzkleidung. Dieses von einer Person getragene Element bzw. die Schutzkleidung kann z. B. als Weste oder als Helm ausgebildet sein, bevorzugt kann dabei die erste Lage aus Kevlar- und/oder aus einer Keramikplatte gebildet werden.

Optional können die Hohlräume im nicht Stoß beaufschlagten Zustand offen sein, sodass über die Öffnungsabschnitte ein Luft- bzw. ein Gasaustausch ermöglicht wird. Dies erhöht den Tragekomfort der Schutzvorrichtung, sofern diese als Bestandteil einer Schutzkleidung verwendet wird. Auch kann eine Montage, insbesondere ein konturnahes Anlegen, der Schutzvorrichtung auf einem Trägerkörper erfolgen.

Es ist möglich, dass die regelmäßige Struktur, insbesondere eine Wabengeometrie, der aus elastischem Material gebildeten zweiten Lage bei einer langsamen Druckbeaufschlagung ein deutlich elastisches bzw. weiches Verhalten zeigt, wohingegen bei einer plötzlichen Druckbeaufschlagung diese Lage eine die kinetische Energie hart absorbierendes Verhalten zeigt. Dieses Wechselverhalten kann beispielsweise über die verwendete Shore-Härte des für die zweite Schicht verwendeten Materials - innerhalb der oben genannten Grenzen - eingestellt werden.

Die sich wiederholende geometrische Struktur der zweiten Lage kann beispielsweise wabenartig ausgebildet sein, insbesondere kann diese die Grundform eines, bevorzugt regelmäßigen, Sechsecks aufweisen. Beispielsweise kann eine Wabenkammerhöhe im Bereich von 2 mm bis 25 mm, bevorzugt 5 mm bis 12 mm, besonders bevorzugt 6,5 mm bis 10 mm, weiter bevorzugt 7,5 mm bis 8,5 mm, aufweisen. Ein Wabendurchmesser (Abstand von Wabenwand zu gegenüberliegender Wabenwand) kann beispielsweise zwischen 1,2 mm bis 13 mm, bevorzugt 2,5 mm bis 6,0 mm, besonders bevorzugt 3,0 mm bis 5,0 mm, höchst bevorzugt 3,75 mm bis 4,25 mm, betragen. Die Wandstärke der Wabenwände kann beispielsweise im Bereich von 0,3 mm bis 3,5 mm, bevorzugt 0,65 mm bis 1,50 mm, besonders bevorzugt 0,80 mm bis 1,25 mm, weiter bevorzugt 0,95 bis 1,05 mm, betragen. Insbesondere kann eine zweite Lage der Schutzvorrichtung eine wabenartige Geometrie aufweisen, welche in wenigstens einen Bereich der vorgenannten Bereiche für die Wabenkammerhöhe und den Wabendurchmesser und der Wabenwände fällt. Jeder Wert aus den vorgenannten Werteintervallen kann als Ober-/Untergrenze des jeweiligen Intervalls verwendet werden.

In einem ersten Beispiel kann die zweite Lage ein gummiartiges Material mit einer Härte von 60 SHORE AA und einem Hohlraumquerschnitt (minimaler Innenerstreckungsabstand) von 20 mm (Wand zu Wand) und einer Hohlraum bzw. Wabenhöhe von 20 mm sowie einer Wandstärke von 1 mm umfassen. Eine Schutzvorrichtung 1 gemäß diesem Beispiel ist beispielsweise geeignet, um Flächenbelastungen abzubilden. Selbst vereinzelte vollständige Unterbrechungen (z. B. Luftlöcher) dieser Struktur sind möglich, ohne die Schutzfunktion wesentlich zu beeinträchtigen. So kann diese Schutzvorrichtung 1 beispielsweise als Protector oder Helmbestandteil für eine Sportkleidung im American Football eingesetzt werden.

In einem zweiten Beispiel kann für die zweite Lage ein LSR-Silikon mit einer Härte von 60 SHORE A und einem Hohlraumquerschnitt von 10 mm (Wand zu Wand) und einer Hohlraum- bzw. Wabenhöhe von 10 mm sowie einer Wandstärke von 1 mm eingesetzt werden. Eine derartige Schutzvorrichtung 1 kann ein hohes Schutzverhalten bei kleinflächigen Belastung wie beispielsweise einem Hagelkorn mit 40 mm Durchmesser bei 140 km/h Aufschlagsgeschwindigkeit zeigen.

In einem dritten Beispiel kann ein Gießharz mit einer Härte von 80 SHORE D und einer Hohlrauminnenerstreckung (Wabendurchmesser) von 8 mm (Wand zu Wand) und einer Wabenhöhe von 9 mm sowie einer Wandstärke von 1 mm verwendet werden. Eine entsprechend dem dritten Beispiel ausgebildete Schutzvorrichtung zeigt einen hohen Grad an Schutz für eine Belastung durch kleine Projektile wie beispielsweise Gewehr- oder Pistolengeschosse. Es kann folglich ein hoher Grad an Absorption bei gleichzeitig geringerem Raumgewicht erzielt werden. Auch kann ein sich selbst wieder aufrichtend der elastischen zweiten Lage erreicht werden.

In einem vierten Beispiel kann ein Gießharz als Material verwendet werden, das eine Härte von 80 SHORE D aufweist und in einem Vakuumgussverfahren zum Formkörper der zweiten Lage verarbeitet wird, wobei die Hohlrauminnenerstreckung (Wabendurchmesser) 4 mm (Wand zu Wand) und die Wandstärke 1 mm und die Hohlraumhöhe bzw. Wabenhöhe 8 mm entspricht.

Allgemein kann festgehalten werden, dass je größer die zu absorbierende Fläche ist, die Hohlraum- bzw. Wabendimensionen auch entsprechend größer auszulegen sind und umgekehrt.

Neben der Schutzvorrichtung betrifft die Erfindung auch eine Schutzkleidung zum Schutz einer Person gegen die Einwirkung von Stößen, Schlägen, Schüssen und dergleichen, wobei die Schutzkleidung eine hierin beschriebene Schutzvorrichtung umfasst.

Sämtliche Vorteile, Einzelheiten, Ausführungen und/oder Merkmale der erfindungsgemäßen Schutzvorrichtung sind auf die erfindungsgemäße Schutzkleidung anzuwenden und umgekehrt.

Die Erfindung ist anhand von Ausführungsbeispielen in den Zeichnungen näher erläutert. Dabei zeigt:
Fig. 1 eine schematische Darstellung einer Schutzvorrichtung im unbeaufschlagten Zustand gemäß einem Ausführungsbeispiel;
Fig. 2 eine schematische Darstellung einer Schutzvorrichtung gemäß Fig. 1 in einem frühen Stadium eines beaufschlagten Zustands;
Fig. 3 eine schematische Darstellung einer Schutzvorrichtung gemäß Fig. 1 in einem im Vergleich zu Fig. 2 zeitlich späteren Stadium des beaufschlagten Zustands;
Fig. 4 eine schematische Darstellung einer Schutzvorrichtung gemäß einem zweiten Ausführungsbeispiel;
Fig. 5 eine schematische Darstellung einer Schutzvorrichtung gemäß einem dritten Ausführungsbeispiel;
Fig. 6 eine schematische Darstellung eines Lagemittels, das in eine die dritte Lage aufweisenden Aufnahmetasche eingesetzt wird, gemäß einem vierten Ausführungsbeispiel;
Fig. 7 eine schematische Darstellung eines in einer Aufnahmetasche eingesetzten Lagemittels, gemäß Figur 5;
Fig. 8 eine perspektivische Prinzipdarstellung einer ersten und zweiten Lage von der zweiten Seite aus betrachtet gemäß einem Ausführungsbeispiel.

In den Figuren ist eine Schutzvorrichtung 1 zum Schutz gegen die Einwirkung von Stößen, Schlägen, Schüssen oder dergleichen dargestellt. Die Schutzvorrichtung 1 ist mehrlagig aufgebaut und weist eine erste Seite 2 auf, die bestimmungsgemäß einen einwirkenden Stoß empfängt und eine der ersten Seite 2 gegenüberliegende zweite Seite 3. Typsicherweise ist die zweite Seite 3 einem zu schützenden Objekt, insbesondere einer zu schützenden Person, zugewandt bzw. zugeordnet.

Die Schutzvorrichtung 1 umfasst eine erste Lage 4, die auf der ersten Seite angeordnet ist oder diese ausbildet, wobei die erste Lage 4 aus einem stich- und/oder schusshemmenden Material besteht. Beispielsweise bildet die erste Lage 4 die eigentliche Panzerung der Schutzvorrichtung 1 vor einem Durchdringen oder einem wesentlichen Eindringen eines den Impuls auf die Schutzvorrichtung 1 aufbringenden Gegenstands, z. B. einem Projektil.

Ferner weist die Schutzvorrichtung 1 eine zweite Lage 5 auf, wobei die zweite Lage 5 aus einer elastischen, sich wiederholenden geometrischen Struktur 6 aus einem Kunststoff und/oder einem Silikonkautschuk und/oder Silikonelastomere und/oder Gießharz, mit einer Härte zwischen 20 SHORE A bis 90 SHORE A und/oder zwischen 0 SHORE D bis 80 SHORE D gebildet ist und die Struktur 6 durch Wände 7 begrenzte Hohlräume 8, 8' ausbildet, welche in Richtung der ersten Seite 2 luftdicht verschlossen und in Richtung der zweiten Seite 3 offen sind und Öffnungsabschnitte 9 der Hohlräume 8, 8' ausbildet. Eine dritte Lage 10, die auf der zweiten Seite 5 angeordnet ist oder diese ausbildet und an der zweiten Lage 5 angeordnet ist und die Hohlräume 8, 8' an den Öffnungsabschnitten 9 zumindest temporär verschließt oder zumindest temporär einen Öffnungsgrad der Öffnungsabschnitte 9 verkleinert.

Wie beispielhaft in den Figuren 1 bis 3 gezeigt, kann die dritte Lage 10 nicht vollflächig mit der zweiten Lage 5 verbunden sein. Beispielsweise ist die dritte Lage 10 punktuell - vgl. Punkte 18, 18', 18" - mit der zweiten Lage 5 verbunden. Ausgehend von dem in Figur 1 gezeigten unbeaufschlagten Zustand wird aufgrund der Impulsbeaufschlagung, vgl. Pfeil 17, zunächst in einem frühen zeitlichen Stadium der Impulsbeaufschlagung der Schutzvorrichtung 1 die zweite Lage 5 gegen die dritte Lage 10 drückt, sodass die Hohlräume 8, 8' geschlossen werden bzw. sich die Öffnungsabschnitte 9 schließen und damit das in den Hohlräumen 8, 8' befindliche Gas bzw. die Luft gefangen bzw. eingeschlossen ist. Aufgrund der Elastizität der zweiten Lage 5 und dem geschlossenen Zustand der Hohlräume 8, 8' wird das in diesen Hohlräumen 8, 8' befindliche Gas komprimiert, d. h. der Wabenkammerinnendruck steigt. Dies führt zu einer, insbesondere elastischen, Verformung der Kammerwände, womit ein Teil der durch den Impuls empfangenen Energie in die Verformungsarbeit übertragen wird. Sofern der (Luft-)Druck in den Hohlräumen 8, 8' einen Grenzwert überschreitet, bilden sich Spalte 16, 16' zwischen den beiden Lagen 5, 10 aus. Diese in diesem Zustand sich bildenden Spalte 16, 16' dienen nach Art eines Überdruckventils, sodass eine Zerstörung der Kammerwände verhindert wird. Mit anderen Worten können die sich bildenden Spalte 16, 16' als Notfallventil fungieren, welche ein Kollabieren der regelmäßigen Geometrie der zweiten Lage 5 durch ein Entweichenlassen der in den Hohlräumen 8, 8' befindlichen Luft verhindert. Diese Spalte 16, 16' können beispielsweise bereits im Ruhezustand bzw. im nicht mit einem mechanischen Impuls beaufschlagten Zustand der Schutzvorrichtung 1 vorliegen, vgl. Figur 1. Dies kann vorteilhaft sein, für eine Grundflexibilität der Schutzvorrichtung 1, z. B. zur Steigerung des Tragekomforts. Im Fall der Impulsbeaufschlagung der Schutzvorrichtung 1, vgl. Pfeil 17 in den Figuren 2 und 3, kann sich zunächst ein Verschließen der im Ruhezustand vorliegenden Spalte 16, 16' (vgl. Figur 2) und bei fortschreitender Impulseinwirkung eine Erweiterung bzw. eine Vergrößerung der Spalte 16, 16', vgl. Figur 3, ergeben. Insgesamt kann sich eine elastische und/oder plastische Verformung der ersten Lage 4, eine zumindest überwiegend elastische Verformung der zweiten Lage 5 sowie eine elastische Verformung der dritten Lage 10 ergeben. Aus Figur 3 ist ersichtlich, dass über die Spalte 16, 16' insbesondere Luft aus der dem Impulseinwirkpunkt (vgl. Pfeil 17) nächstgelegenen Hohlraum 8 über den Spalt 16 entweichen kann. Ferner ist ersichtlich, dass aufgrund des Druckaufbaus in der dem Impulseinwirkpunkt nächstgelegenen Hohlraums 8`, die dortige Luft zu einer, insbesondere elastischen Verformung, der Trennwände 7 zu den benachbarten Hohlräumen 8` führt. Die Luft des benachbarten Hohlraums 8` wirkt wiederum teilweise, insbesondere elastisch, verformend auf die weiteren Trennwände dieses Hohlraums 8` zu den wiederum angrenzenden Hohlräumen ein, wobei der Verformungsgrad der Trennwände 7 sich mit steigendem Abstand zum Impulsauftreffpunkt verringert. Ein weiterer Teil der Luft des benachbarten Hohlraums 8' entweicht über den Spalt 16`. Dadurch, dass die in den jeweiligen Hohlräumen 8, 8' vorliegende Luft im Impulsbeaufschlagungsereignis teilweise über die Spalte 16, 16' entweicht und teilweise zu einer, insbesondere elastischen, Verformung der Trennwände 7 führt, wird eine vorteilhafte Energieumwandlung durch die Schutzvorrichtung 1 erreicht, die im Stand der Technik beispiellos ist. Hierbei spielt die Härte des die zweite Lage 5 bildenden Materials im Bereich von 20 SHORE A bis 90 SHORE A und/oder zwischen 0 SHORE D bis 80 SHORE D eine entscheidende Rolle, da diese Härte des Materials der zweiten Lage 5 eine ausgewogene und effektive Aufteilung der Energieumwandlung ergibt.

Als Öffnungsabschnitte 9 sind zunächst die der zweiten Seite 5 zugeordneten Öffnungen des die zweite Lage 5 bildenden Körpers zu verstehen. Dabei können die Öffnungsabschnitte 9 durch den die dritte Lage 10 bildenden Körper zumindest abschnittsweise, bevorzugt vollständig, abgedeckt sein und zwar im unbeaufschlagten Zustand der Schutzvorrichtung 1. Wenn ein Impuls auf die Schutzvorrichtung 1 einwirkt, bildet sich entweder ein Spalt 16, 16' zwischen der zweiten und dritten Lage 5, 10 aus oder ein bereits bestehender Spalt 16, 16' wird vergrößert, sodass in beiden Fällen Luft aus dem Hohlraum 8, 8' über diesen Spalt 16, 16' austreten kann. Dabei tritt die Luft in Richtung der zweiten Seite 3 aus.

Optional kann die dritte Lage 10 wenigstens eine Durchtrittsöffnung 15 aufweisen, welche ausschließlich durch die dritte Lage 10 gebildet wird, vgl. Figur 4. Mit anderen Worten wird die wenigstens eine Durchtrittsöffnung 15 durch das Material der dritten Lage 10 gebildet bzw. ist die Durchtrittsöffnung 15 an einer parallel zur ersten Lage 4 verlaufenden Ebene der dritten Lage 10 ausgebildet. Die Durchtrittsöffnungen 15 können beispielsweise derart dimensioniert sein, dass sich ein definierter Gegendruck während des Entweichens der Luft aus den Hohlräumen 8 über die Durchtrittsöffnungen 15 ergibt, dieser Gegendruck bzw. diese Austrittswiderstand der Durchtrittsöffnungen 15 ermöglicht es, eine Aufteilung der Energieumwandlung bzw. die Energieverteilung bei Impulsbeaufschlagung der Schutzvorrichtung 1 definiert vorzugeben. Die Durchtrittsöffnungen 15 können beispielsweise im Nanometer- oder Mikrometerbereich liegen. Allgemein kann die dritte Lage 10 eine Permeabilität aufweisen, sodass diese zwar nicht vollständig gas- bzw. luftdicht ist, jedoch im Falle des Impulsereignisses zu einer deutlichen Innendruckerhöhung in den Hohlräumen führt. Insbesondere da nur in geringem Maße im Impulsereignis ein Luftaustritt erfolgen kann.

Alternativ oder zusätzlich kann es vorgesehen sein, dass die dritte Lage 10 zumindest abschnittsweise in einem zur zweiten Lage 5 vorgespannten Zustand verbunden ist. Mit anderen Worten kann die dritte Lage 10 im Ruhezustand und/oder im nicht impulsbeaufschlagten Zustand der Schutzvorrichtung 1 derart mit der zweiten Lage 5 verbunden sein, dass etwaige Spalte 16, 16' zwischen der zweiten und dritten Lage 5, 10 verkleinert oder gänzlich verschlossen vorliegen. Sodass im Impulsereignis die in dem Hohlraum 8 befindliche Luft gegen die zwischen der zweiten und dritten Lage 5, 10 wirkende Vorspannkraft drückt. In der in Figur 5 gezeigten Ausführungsform 4 ist die dritte Lage 10 punktuell, vgl. Punkte 18, 18', 18", mit der zweiten Lage 5 verbunden, sodass sich während eines Impulsereignisses Spalte 16, 16' zwischen der zweiten und dritten Lage 5, 10 ergeben, vgl. Figur 3, wobei zur Ausbildung der Spalte 16, 16' gegen eine die dritte Lage 10 in Richtung der zweiten Lage 5 vorspannende Vorspannkraft gewirkt wird. Mit anderen Worten kann die dritte Lage 10 an Befestigungspunkten (18, 18', 18") und damit mit Unterbrechungen (Orte zwischen den Punkten 18, 18', 18") an der zweiten Lage (5) fixiert sein, wobei im Ruhezustand zumindest an den Unterbrechungen eine Vorspannkraft zwischen der zweiten und dritten Lage (5, 10) anliegt bzw. wirkt. Diese Vorspannkraft wirkt derart, dass etwaige Spalte 16, 16' an den Unterbrechungen sich im Ruhezustand verkleinern oder zugehalten werden. Die Vorspannkraft ist indirekt in Figur 5 schematisch dargestellt, sodass sich zwischen den Punkten 18, 18', 18", an welchen die dritte Lage 10 an der zweiten Lage 5 befestigt ist, ein Hineindrücken bzw. ein Andrücken der dritten Lage 10 in Richtung der zweiten Lage zeigt, vgl. Pfeile 19, 19`.

Optional kann eine in Richtung der zweiten Lage 5 vorgespannte dritte Lage 10 bzw. eine dritte Lage 10 die zur Reduzierung oder zum Verschluss (im Ruhezustand) der Spalte 16, 16' dient, alternativ oder zusätzlich mit Durchtrittsöffnungen 15 versehen sein.

Die die Hohlräume 8, 8' begrenzenden Wände 7 der zweiten Lage 5 können luftdicht ausgebildet sein, insbesondere derart, dass die Hohlräume 8, 8' ausschließlich über die Öffnungsabschnitte 9 für einen Luftaustausch zumindest temporär geöffnet sind. Mit anderen Worten kann durch die seitlich angeordneten Wände 7 bzw. durch die senkrecht zur Haupterstreckungsebene der Schutzvorrichtung 1 und/oder senkrecht zur Haupterstreckungsebene der ersten Lage 4 verlaufenden Wände 7 kein Luftaustausch von Luft eines ersten Hohlraums 8 zu einem zweiten Hohlraum 8' erfolgen. Beispielsweise werden die Hohlräume 8, 8' von topfförmigen bzw. im Querschnitt u-förmigen und insbesondere luftdicht ausgebildeten Wänden 7 begrenzt, sodass einzig über die Topföffnung bzw. über die Öffnungsabschnitte 9, ggf. über etwaige Durchtrittsöffnungen 15 ein Luftaustritt aus den Hohlräumen 8, 8' erfolgen kann.

Eine Aufnahmetasche 11 kann beispielsweise zur Aufnahme eines, die erste und zweite Lage 4, 5 umfassenden Lagenmittels 12 vorgesehen sein, wobei eine die Aufnahmetasche 11 bildende, bevorzugt gasundurchlässig ausgebildete, Taschenwand 13 die dritte Lage 10 bildet. Damit kann im Endmontagezustand von Lagenmittel 12 und der Aufnahmetasche 11, die Taschenwand 13 die Funktion der dritten Lage 10 ausführen bzw. innehaben, nämlich ein definiertes Entweichen von in den Hohlräumen 8, 8` befindlicher Luft im Falle einer Impulsbeaufschlagung der Schutzvorrichtung 1 ermöglichen. In den Figuren 6 und 7 sind beispielhaft eine Aufnahmetasche 11 gezeigt, in welche ein Lagenmittel 12, bestehend aus einer ersten und einer zweiten Lage 4, 5 einsetzbar ist. Die Aufnahmetasche 11 kann beispielsweise Fixiermittel 20, 20' aufweisen, die eingerichtet sind, ein in die Aufnahmetasche 11 eingebrachtes Lagenmittel 12 form- und/oder kraftschlüssig in der Aufnahmetasche 11 zu fixieren. Beispielsweise kann wenigstens ein Fixiermittel 20, 20' als Vorspannmittel ausgebildet sein, sodass vermittels diesem Vorspannmittel das Lagenmittel 12 kraftschlüssig, z. B. klemmend, in der Aufnahmetasche 11 befestigbar ist. Alternativ oder zusätzlich kann wenigstens ein Fixiermittel 20, 20' ein Lagenmittel 12 formschlüssig in der Aufnahmetasche 11 fixieren. Auch ist es möglich, dass wenigstens ein Fixiermittel 20, 20' das Lagenmittel 12 kraft- und formschlüssig in der Aufnahmetasche 11 fixiert, sodass dieses spielfrei und verliersicher befestigt werden kann. Die dritte Lage 10 der in den Figuren 6 und 7 gezeigten Ausführungsform weist keine Durchtrittsöffnungen 15 auf, selbstverständlich kann auch diese Taschenwand 13 die Funktion von Durchtrittsöffnungen 15 bzw. eine Permeabilität aufweisen. Die dritte Lage 10 kann alternativ oder zusätzlich zu den Durchtrittsöffnungen 15 punktuell bzw. nicht vollständig mit der zweiten Lage 5 verbunden sein und zumindest temporär Spalte 16, 16' ausbilden. Mit anderen Worten kann eine Aufnahmetasche 11 vorliegen, deren Taschenwand 13, welche die Funktion der dritten Lage 10 innehat, keine Durchtrittsöffnungen 15 aufweist und sonach als gasundurchlässige dritte Lage 10 ausgebildet ist.

Die die Hohlräume 8, 8' begrenzenden Wände 7 der zweiten Lage 5 können beispielsweise eine, insbesondere konstante minimale Höhe 14, insbesondere eine Erstreckung senkrecht zur Haupterstreckungsrichtung, von 2,0 mm, bevorzugt von 4,0 mm, besonders bevorzugt von 5,0 mm, weiter bevorzugt von 6,0 mm, aufweisen. Sofern die Wände 7 eine nicht rechtwinklig zur Haupterstreckungsebene der Schutzvorrichtung 1 verlaufende Ausrichtung aufweisen so kann als Höhe 14 der Wände 7 deren Abstand senkrecht zur Haupterstreckungsebene der ersten Lage 4 und/oder der Haupterstreckungsebene der Schutzvorrichtung 1 verstanden werden.

Bevorzugt ist die erste Lage 4 aus einem zähelastischen Material gebildet. Alternativ oder zusätzlich kann die zweite Lage 5 aus einem zähelastischen Material ausgebildet sein. Beispielsweise kann die zweite Lage 5 beispielsweise aus einem Gießharz bestehen. So kann die zweite Lage 5 in einem Gussverfahren, bevorzugt einem Druckguss oder einem Vakuumgussverfahren, gebildet werden. Alternativ kann zumindest die zweite Lage 5 im Zuge eines additiven Fertigungsverfahrens hergestellt werden. Insbesondere die zweite und die dritte Lage 5, 10, können beispielsweise in, insbesondere einem gemeinsamen oder in separaten, additiven Fertigungsverfahrens oder Vakuumdruckgussverfahren hergestellt werden.

Die zweite und dritte Lage 5, 10 können beispielsweise aus demselben Material ausgebildet sein.

Es ist möglich, dass die Schutzkleidung zum Schutz einer Person gegen die Einwirkung von Stößen, Schlägen, Schüssen oder dergleichen dient, wobei die Schutzkleidung eine hierin beschriebene Schutzvorrichtung 1 umfasst.

In Figur 8 ist beispielhaft die sich wiederholenden geometrischen Struktur 6 der zweiten Lage 5 gezeigt, wobei diese geometrische Struktur 6 eine hexagonale Grundform für die Einzelzellen bzw. für die Hohlräume 8, 8' zeigt. In dem dargestellten Beispiel sind die Böden der Hohlräume 8, 8' durch die erste Lage 4 gebildet. Es ist optional möglich, dass die Böden der Hohlräume 8, 8' durch die zweite Lage 5 gebildet werden. In diesem Fall kann unterhalb der durch die zweite Lage 5 gebildeten Böden der Hohlräume 8, 8' die erste Lage 4 angeordnet oder ausgebildet sein.

### BEZUGSZEICHENLISTE

- 1: Schutzvorrichtung
- 2: erste Seite (stoßempfangende Seite)
- 3: zweite Seite (von 2 gegenüberliegende Seite)
- 4: erste Lage
- 5: zweite Lage
- 6: Struktur von 5
- 7: Wand von 5
- 8, 8': Hohlraum von 5
- 9: Öffnungsabschnitt von 8, 8'
- 10: dritte Lage
- 11: Aufnahmetasche
- 12: Lagenmittel
- 13: Taschenwand von 11
- 14: Höhe von 7
- 15: Durchtrittsöffnung
- 16, 16`: Spalt
- 17: Pfeil (Impuls, Stoß)
- 18, 18', 18": Punkt (Verbindung zwischen 5 und 10)
- 19: Pfeil (an 5 angedrückte Abschnitte von 10)
- 20, 20': Fixiermittel

## Patentansprüche

1. Schutzvorrichtung (1) zum Schutz gegen die Einwirkung von Stößen, Schlägen, Schüssen oder dergleichen, die mehrlagig aufgebaut ist und eine einwirkende Stöße empfangende erste Seite (2) und eine dieser ersten Seite (2) gegenüberliegende zweite Seite (3) aufweist, wobei
- eine erste Lage (4), die auf der ersten Seite angeordnet ist oder diese ausbildet, wobei die erste Lage (4) aus einem stich- und/oder schusshemmenden Material besteht,
- eine zweite Lage (5), wobei die zweite Lage (5) aus einer elastischen, sich wiederholenden geometrischen Struktur (6) aus einem Kunststoff und/oder einem Silikonkautschuk und/oder Silikonelastomere und/oder Gießharz, mit einer Härte zwischen 20 SHORE A bis 90 SHORE A und/oder zwischen 0 SHORE D bis 80 SHORE D gebildet ist, wobei die Struktur (6) durch Wände (7) begrenzte Hohlräume (8, 8') ausbildet, welche in Richtung der ersten Seite (2) luftdicht verschlossen und in Richtung der zweiten Seite (3) offen sind und Öffnungsabschnitte (9) der Hohlräume (8, 8') ausbilden,
- eine dritte Lage (10), die auf der zweiten Seite (3) angeordnet ist oder diese ausbildet und an der zweiten Lage (5) angeordnet ist und die Hohlräume (8, 8') an den Öffnungsabschnitten (9) zumindest temporär verschließt oder zumindest temporär einen Öffnungsgrad der Öffnungsabschnitte (9) verkleinert.

2. Schutzvorrichtung (1) nach Anspruch 1, **dadurch gekennzeichnet, dass** die die Hohlräume (8, 8') begrenzenden Wände (7) der zweiten Lage (5) luftdicht ausgebildet sind, insbesondere derart, dass die Hohlräume (8, 8') ausschließlich über die Öffnungsabschnitte (9) für einen Luftaustausch zumindest temporär geöffnet sind.

3. Schutzvorrichtung (1) nach Anspruch 1 oder 2, **gekennzeichnet durch** eine Aufnahmetasche (11) zur Aufnahme eines zumindest die zweite Lage (5) umfassenden Lagenmittels (12), wobei eine die Aufnahmetasche (11) bildende, bevorzugt gasundurchlässig ausgebildete, Taschenwand (13) die dritte Lage (10) bildet.

4. Schutzvorrichtung (1) nach Anspruch 3, **dadurch gekennzeichnet, dass** das Lagenmittel (12) eine erste Lage (4) und eine zweite Lage (5) umfasst.

5. Schutzvorrichtung (1) nach einem der vorhergehenden Ansprüche, **dadurch gekennzeichnet, dass** die die Hohlräume (8, 8') begrenzenden Wände (7) der zweiten Lage (5) eine, insbesondere konstante minimale Höhe (14), insbesondere eine Erstreckung senkrecht zur Haupterstreckungsrichtung, von 2,0 mm, bevorzugt von 4,0 mm, besonders bevorzugt von 5,0 mm, weiter bevorzugt von 6,0 mm, aufweist.

6. Schutzvorrichtung (1) nach einem der vorhergehenden Ansprüche, **dadurch gekennzeichnet, dass** die erste Lage (4) aus einem zähelastischen Material ausgebildet ist.

7. Schutzvorrichtung (1) nach einem der vorhergehenden Ansprüche, **dadurch gekennzeichnet, dass** die zweite Lage (5) aus einem zähelastischen Material ausgebildet bildet ist.

8. Schutzvorrichtung (1) nach einem der vorhergehenden Ansprüche, **dadurch gekennzeichnet, dass** die zweite Lage (5) aus einem Gießharz besteht.

9. Schutzvorrichtung (1) nach einem der vorhergehenden Ansprüche, **dadurch gekennzeichnet, dass** zumindest die zweite Lage (5) im Zuge eines additiven Fertigungsverfahrens hergestellt ist.

10. Schutzvorrichtung (1) nach einem der vorhergehenden Ansprüche, **dadurch gekennzeichnet, dass** zumindest die zweite Lage (5) im Zuge eines Vakuumgussverfahrens hergestellt ist.

11. Schutzvorrichtung (1) nach einem der vorhergehenden Ansprüche, **dadurch gekennzeichnet, dass** zumindest die zweite und die dritte Lage (5, 10), in einem insbesondere gemeinsamen, additiven Fertigungsverfahrens oder Vakuumdruckgussverfahren hergestellt sind.

12. Schutzvorrichtung (1) nach einem der vorhergehenden Ansprüche, **dadurch gekennzeichnet, dass** die zweite und dritte Lage (5, 10) aus demselben Material ausgebildet sind.

13. Schutzvorrichtung (1) nach einem der vorhergehenden Ansprüche, **dadurch gekennzeichnet, dass** die dritte Lage (10) mit Unterbrechungen an der zweiten Lage (5) fixiert ist, wobei im Ruhezustand zumindest an den Unterbrechungen eine Vorspannkraft zwischen der zweiten und dritten Lage (5, 10) anliegt bzw. wirkt.

14. Schutzkleidung zum Schutz einer Person gegen die Einwirkung von Stößen, Schlägen, Schüssen oder dergleichen, wobei die Schutzkleidung eine Schutzvorrichtung (1) nach einem der Ansprüche 1 bis 10 umfasst.
